# EUROPÄISCHE PATENTSCHRIFT

(11) **EP 1 274 942 B1**
(45) Veröffentlichungstag und Bekanntmachung des Hinweises auf die Patenterteilung: **14.07.2010**
(21) Anmeldenummer: 01927731.8
(22) Anmeldetag: 15.03.2001
(51) Int. Cl.: F04C 29/00, F04C 18/16

(54) **VAKUUMPUMPE MIT ZWEI ZUSAMMENWIRKENDEN ROTOREN**
VACUUM PUMP WITH TWO CO-OPERATING ROTORS
POMPE A VIDE AYANT DEUX ROTORS QUI COOPERENT

(30) Priorität: 18.04.2000 DE 10019066
(43) Veröffentlichungstag der Anmeldung: 15.01.2003
(73) Patentinhaber: Leybold Vacuum GmbH, 50968 Köln (DE)
(72) Erfinder: BEHLING, Manfred, 50968 Köln (DE); BRENNER, Lothar, 53902 Bad Münstereifel (DE); DREIFERT, Thomas, 50996 Köln (DE); KRIEHN, Hartmut, 50997 Köln (DE); ROFALL, Klaus, 51503 Rösrath (DE)
(74) Vertreter: von Kirschbaum, Alexander
(86) Internationale Anmeldenummer: PCT/EP2001/002972
(87) Internationale Veröffentlichungsnummer: WO 2001/079701

(56) Entgegenhaltungen:
- DE-A- 19 820 523
- DE-A- 19 945 871
- US-A- 4 767 284
- US-A- 5 549 463
- PATENT ABSTRACTS OF JAPAN vol. 012, no. 478 (M-775), 14. Dezember 1988 (1988-12-14) & JP 63 198789 A (HITACHI LTD), 17. August 1988 (1988-08-17)
- PATENT ABSTRACTS OF JAPAN vol. 015, no. 039 (M-1075), 30. Januar 1991 (1991-01-30) -& JP 02 277994 A (KOBE STEEL LTD), 14. November 1990 (1990-11-14)
- PATENT ABSTRACTS OF JAPAN vol. 2000, no. 07, 29. September 2000 (2000-09-29) -& JP 2000 097186 A (HITACHI LTD), 4. April 2000 (2000-04-04)

## Beschreibung

Die Erfindung bezieht sich auf eine Vakuumpumpe mit den Merkmalen des Oberbegriffs des Patentanspruchs 1.

Vakuumpumpen dieser Art gehören zur Gattung der Zwei-Wellen-Vakuumpumpen. Typische Beispiele für Zwei-Wellen-Vakuumpumpen sind Rootspumpen, Klauenpumpen und Schraubenpumpen. Die beiden Rotoren derartiger Pumpen befinden sich in einem Schöpfraum und bewirken eine Förderung der Gase von einem Einlaß zu einem Auslaß. Die fliegende Lagerung hat bei axialfördernden Maschinen den Vorteil, dass auf der Saugseite (Hochvakuum-Seite) Wellendichtungen nicht erforderlich sind.

Bei Zweiwellenmaschinen mit synchronisierten Wellen ist der Direktantrieb einer der beiden Wellen üblich (vgl. z.B. die DE 198 20 523 A1). Werden in Maschinen dieser Art gängige Wechselstromantriebsmotoren eingesetzt, ergeben sich Rotordrehzahlen von 3000 U/min (bei 50 Hz) bzw. 3600 U/min (bei 60 Hz). Mit derartigen Drehzahlen betriebene Pumpen haben eine geringe Leistungsdichte, benötigen enge Spalte und/oder viele Stufen und sind damit relativ groß, schwer und kostspielig. Eine Erhöhung der Drehzahlen wäre mit Hilfe eines Frequenzumformers möglich; Frequenzumformer bei großen Antriebsleistungen sind jedoch teuer.

Eine Vakuumpumpe mit den Merkmalen des Oberbegriffs des Patentanspruchs 1 ist aus der europäischen Patentschrift 472 933, Figur 15, bekannt. Der Antriebsmotor ist in einem seitlich neben der Pumpe befindlichen Gehäuse untergebracht. Um die Rotoren mit einer gegenüber der Motordrehzahl höheren Drehzahl betreiben zu können, ist ein Übersetzungsgetriebe vorgesehen. Das Antriebszahnrad der Motorwelle ist über ein weiteres Zahnrad mit einem auf einer der Rotorwellen angeordneten Zahnrad gekoppelt. Eine Lösung dieser Art hat einen hohen Raumbedarf. Außerdem sind vier Wellen vorhanden, die jeweils mit Lagerungen ausgerüstet sein müssen.

Zum Stand der Technik gehört noch der Inhalt der JP 63 198 789 A. Sie offenbart eine Vakuumpumpe mit zwei Rotoren, die mit Wellen ausgerüstet sind. Die Rotoren stützen sich auf ortsfeste Bauteile (Stümpfe, Pumpengehäuse) und tragen selbst Synchronisationszahnräder. Mit einem der Synchronisationszahnräder steht das Antriebszahnrad eines Antriebsmotors in Eingriff.

Der vorliegenden Erfindung liegt die Aufgabe zugrunde, eine Vakuumpumpe der hier betroffenen Art einfacher und kompakter zu gestalten. Erfindungsgemäß wird diese Aufgabe durch die kennzeichnenden Merkmale der Patentansprüche gelöst.

Der wesentliche Vorteil der Erfindung liegt darin, dass die Mittel, die für eine Übersetzung ins Schnelle - z.B. eine Verdoppelung der Rotordrehzahl - erforderlich sind, wesentlich einfacher sind als beim Stand der Technik. Die gängige Motortechnologie kann beibehalten werden. Insbesondere dann, wenn auch der Antriebsmotor im Lager-/Getrieberaum untergebracht ist, ergeben sich eine äußerst schlanke und kompakte Bauform sowie eine vereinfachte Kühlung des Elektromotors.

Weitere Vorteile und Einzelheiten der Erfindung sollen anhand von in den Figuren 1 bis 10 schematisch dargestellten Ausführungsbeispielen erläutert werden. Es zeigen
- Figuren 1 bis 3 Ausführungsbeispiele nach der Erfindung, bei denen der Motorrotor auf einer separaten, neben den Rotorwellen angeordneten Motorwelle läuft.

In den Figuren sind die Zweiwellenvakuumpumpe mit 1, ihre Rotoren mit 2,3, ihr Schöpfraum mit 4 und ihr Schöpfraumgehäuse mit 5 bezeichnet. An das Schöpfraumgehäuse 5 grenzt der Lager-/Getrieberaum 6 an, dessen Gehäuse mit 7 bezeichnet ist. In den Lager-/Getrieberaum 7 erstrecken sich die Rotorwellen 8,9 hinein. Die Drehachsen der Rotoren und Wellen sind mit 11 und 12 bezeichnet. Die Wellen sind schöpfraumseitig und endseitig gelagert (Lager 13 bis 16), so daß die Rotoren 2,3 fliegend gelagert sind. Die Rotorwellen 2,3 sind über ein Synchronisationsgetriebe 17 miteinander gekoppelt, das von zwei miteinander in Eingriff stehenden Zahnrädern 18,19 gebildet wird. Zur Abdichtung des Schöpfraumes 4 gegenüber dem Lagerraum 6 sind Dichtungen 21,22 vorgesehen.

Bei allen dargestellten Ausführungsbeispielen befindet sich der Antriebsmotor 25 im Lager-/Getrieberaum 7. Der Stator 26 umgibt den Anker 27, der auf der Motorwelle 28 befestigt ist. Die Motorwelle 28 erstreckt sich jeweils parallel zu den Rotorwellen 8,9 und ist im Bereich ihrer Enden (Lager 31,32) im Lager-/Getrieberaum 7 gelagert. Ihre Drehachse ist mit 29 bezeichnet.

Als Beispiel ist in Figur 1 eine Schraubenvakuumpumpe 1 dargestellt. Die von den Drehachsen 11,12 gebildete Ebene 23 (Figuren 2,3 und 4) steht senkrecht zur Zeichnungsebene, so dass nur eine rotierende Einheit sichtbar ist. Während ihres Betriebs fördern die Rotoren 2,3 Gase vom Einlaß 33 zu einem nicht dargestellten Auslaß.

Bei der Schraubenvakuumpumpe nach Figur 1 befindet sich die Motorwelle 28 seitlich neben der von den Drehachsen 11,12 gebildeten Ebene. Sie trägt ein Antriebszahnrad (Antriebsrad 35), das unmittelbar mit einem Zahnrad (Abtriebsrad 36) in Eingriff steht. Antriebsrad 35 und Abtriebsrad 36 bilden eine Getriebestufe 37. Das Abtriebsrad 36 ist auf einer der Rotorwellen 8,9 befestigt. Der synchrone Antrieb der jeweils zweiten Rotorwelle erfolgt über die Zahnräder 18,19 des Synchronisations-Getriebes 17.

Die Figuren 2 und 3 deuten Kopplungsmöglichkeiten der beschriebenen Art an.

Die Ausführung nach Figur 2 entspricht der in Figur 1 dargestellten Lösung. Unterhalb des Synchronisationszahnrades 18 auf der Welle 8 befindet sich ein weiteres, vorzugsweise im Durchmesser kleineres Zahnrad 36, das mit dem Antriebszahnrad 35 in Eingriff steht. Dieses gilt auch für die Lösung nach Figur 4. Unterschiedlich gegenüber Figur 3 ist, dass die Drehachsen 11,12 und 29 in einer Ebene liegen.

Die Figur 2 läßt erkennen, dass zum einen der Bauraum zwischen den Rotorwellen 8,9 zum Teil für den Motorstator 26 genutzt werden kann, so dass sich kompakte Lösungen ergeben. Zum anderen besteht weitgehend freie Wahl in Bezug auf die Winkellage der Drehachsen zueinander.

Es wurde bereits vorgeschlagen, mindestens eine der Rotorwellen 8,9 mit einer zentralen Bohrung auszurüsten und diese Bohrung(en) zum Transport eines Schmier- und Kühl-Mittels (vorzugsweise Öl) zu nutzen. Bei im Lager-/Getrieberaum angeordnetem Antriebsmotor 25 kann dieser ebenfalls mit dem Öl gekühlt werden. Eine der Förderung des Öls dienende Ölpumpe kann auf einer der Wellen 8,9 oder 28 angeordnet sein. Liegt die Motorwelle 28 neben den Rotorwellen 8,9, dann besteht eine besonders zweckmäßige Lösung darin, daß die Ölpumpe - vorzugsweise als Exzenterpumpe ausgebildet - auf der Motorwelle 28 angeordnet ist, und zwar im Bereich ihres oberen Endes. Diese Ausführung ist in Figur 1 dargestellt. Die Ölpumpe ist mit 51 bezeichnet.

Zusätzlich kann eine der Wellen 8,9 oder 28 auf ihrer schöpfraumfernen Seite aus dem Lager-/Getrieberaum 6 dicht herausgeführt sein und ein Lüfterrad 52 tragen. Zweckmäßig wird dazu entsprechend Figur 1 ebenfalls die Motorwelle 28 verwendet.

## Patentansprüche

1. Vakuumpumpe (1) mit einem Schöpfraumgehäuse (5), in dem sich zwei zusammenwirkende, auf jeweils einer Welle (8, 9) angeordneten Rotoren (2, 3) befinden, mit einem an das Schöpfraumgehäuse (5) angrenzenden Lager-/Getrieberaum (6), in dem die Rotorwellen (8, 9) fliegend gelagert sind, und mit einem Antriebsmotor (25), dessen Antriebswelle (28) sich parallel zu den Rotorwellen (8, 9) erstreckt und ein Antriebsrad (35) aufweist,
- innerhalb des Lager-/Getrieberaums (6) sind die Rotorwellen (8, 9) jeweils mit einem Synchronisations-Zahnrad (18, 19) ausgerüstet, die gemeinsam ein Synchronisationsgetriebe (17) bilden,
- eine der Rotorwellen (8, 9) ist mit einem Abtriebsrad (36) ausgerüstet, das gegenüber dem Synchronisations-Zahnrad (18 bzw. 19) auf dieser Welle einen kleineren Durchmesser hat,
- das Antriebsrad (35) des Antriebsmotors (25) befindet sich ebenfalls im Lager-/Getrieberaum (6) und bildet mit dem Abtriebsrad (36) eine Getriebestufe (37),
**gekennzeichnet durch** die folgenden Merkmale,
- der Antriebsmotor (25) ist ebenfalls innerhalb des Lager-/Getrieberaumes (6) untergebracht,
- die Motorwelle (28) ist neben den Rotorwellen (8, 9) angeordnet,
- das Antriebsrad (35) des Antriebsmotors (25) und das auf einer der Rotorwellen befindliche Abtriebsrad (36) stehen unmittelbar in Eingriff und bilden die Getriebestufe (37).

2. Pumpe nach Anspruch 1, **dadurch gekennzeichnet, dass** sich auf einem der Enden der Motorwelle (28), vorzugsweise auf ihrem schöpfraumseitigen Ende, eine Ölpumpe (51) befindet.

3. Pumpe nach Anspruch 1 oder 2, **dadurch gekennzeichnet, dass** die Motorwelle (28) mit ihrem schöpfraumfernen Ende aus dem Getriebe/Lagerraum (6) herausgeführt ist und ein Lüfterrad (52) trägt.

## Claims

1. Vacuum pump (1) having a suction-chamber housing (5) in which two interacting rotors (2, 3), which are each arranged on a shaft (8, 9), are located, having a bearing/transmission chamber (6) which adjoins the suction-chamber housing (5) and in which the rotor shafts (8, 9) are mounted in an overhung manner, and having a driving motor (25) whose driving shaft (28) extends parallel to the rotor shafts (8, 9) and has a driving wheel (35);
- within the bearing/transmission chamber (6), the rotor shafts (8, 9) are each equipped with a synchronising gearwheel (18, 19), which gearwheels jointly form a synchronising transmission (17);
- one of the rotor shafts (8, 9) is equipped with a driven wheel (36) which has a smaller diameter compared to the synchronising gearwheel (18 or 19) on this shaft;
- the driving wheel (35) of the driving motor (25) is likewise located in the bearing/transmission chamber (6) and forms, with the driven wheel (36), a transmission stage (37);
**characterised by** the following features:
- the driving motor (25) is likewise accommodated within the bearing/transmission chamber (6);
- the motor shaft (28) is arranged beside the rotor shafts (8, 9);
- the driving wheel (35) of the driving motor (25) and the driven wheel (36) which is located on one of the rotor shafts are in direct engagement and form the transmission stage (37).

2. Pump according to claim 1, **characterised in that** an oil pump (51) is located on one of the ends of the motor shaft (28), preferably on its end nearest the suction chamber.

3. Pump according to claim 1 or 2, **characterised in that** the motor shaft (28) passes, with its end which is remote from the suction chamber, out of the bearing/transmission chamber (6) and carries a fan wheel (52).

## Revendications

1. Pompe à vide (1) avec un boîtier de chambre d'aspiration (5) dans lequel se trouvent deux rotors (2, 3) coopérants, respectivement disposés sur un arbre (8, 9), avec une chambre à paliers/engrenage (6) adjacente au boîtier de chambre d'aspiration (5) et dans laquelle les arbres de rotor (8, 9) sont montés en porte-à-faux, et avec un moteur d'entraînement (25) dont l'arbre d'entraînement (28) s'étend parallèlement aux arbres de rotor (8, 9) et présente une roue menante (35),
- à l'intérieur de la chambre à paliers/engrenage (6), les arbres de rotor (8, 9) sont respectivement équipés d'une roue dentée de synchronisation (18, 19) formant ensemble un engrenage de synchronisation (17),
- l'un des arbres de rotor (8, 9) est équipé d'une roue menée (36) présentant un diamètre inférieur par rapport à la roue dentée de synchronisation (18 ou 19) sur cet arbre,
- la roue menante (35) du moteur d'entraînement (25) se trouve également dans la chambre à paliers/engrenage (6) et forme avec la roue menée (36) un étage d'engrenage (37),
**caractérisée par** les particularités suivantes :
- le moteur d'entraînement (25) est également logé à l'intérieur de la chambre à paliers/engrenage (6),
- l'arbre de moteur (28) est disposé à côté des arbres de rotor (8, 9),
- la roue menante (35) du moteur d'entraînement (25) et la roue menée (36) se trouvant sur l'un des arbres de rotor s'engrènent directement et forment l'étage d'engrenage (37).

2. Pompe selon la revendication 1, **caractérisée en ce qu'**une pompe à huile (51) se trouve à l'une des extrémités de l'arbre de moteur (28), de préférence à son extrémité côté chambre d'aspiration.

3. Pompe selon les revendications 1 ou 2, **caractérisée en ce que** l'arbre de moteur (28) avec son extrémité éloignée de la chambre d'aspiration est guidé hors de la chambre à paliers/engrenage (6) et porte une roue de ventilateur (52).
